# EUROPÄISCHE PATENTSCHRIFT

(11) **EP 3 559 438 B1**
(45) Veröffentlichungstag und Bekanntmachung des Hinweises auf die Patenterteilung: **22.09.2021**
(21) Anmeldenummer: 17798174.3
(22) Anmeldetag: 06.11.2017
(51) Int. Cl.: F02M 63/00, F02M 47/02

(54) **KRAFTSTOFFINJEKTOR UND DESSEN VERWENDUNG**
FUEL INJECTOR AND USE THEREOF
INJECTEUR DE CARBURANT ET UTILISATION DE CELUI-CI

(30) Priorität: 22.12.2016 DE 102016225946
(43) Veröffentlichungstag der Anmeldung: 30.10.2019
(73) Patentinhaber: Robert Bosch GmbH, 70442 Stuttgart (DE)
(72) Erfinder: ZERLE, Lorenz, 86179 Augsburg (DE); TUERKER, Oezguer, 70839 Gerlingen (DE); BETZ, Stefan, 75433 Maulbronn (DE)
(86) Internationale Anmeldenummer: PCT/EP2017/078285
(87) Internationale Veröffentlichungsnummer: WO 2018/114111

(56) Entgegenhaltungen:
- EP-A1- 2 749 799
- DE-A1-102006 021 736
- DE-A1-102009 002 892

## Beschreibung

### Stand der Technik

Die Erfindung betrifft einen Kraftstoffinjektor nach dem Oberbegriff des Anspruchs 1. Ferner betrifft die Erfindung die Verwendung eines erfindungsgemäßen Kraftstoffinjektors.

Ein Kraftstoffinjektor mit den Merkmalen des Oberbegriffs des Anspruchs 1 ist aus der EP 2 129 903 B1 der Anmelderin bekannt. Der bekannte Kraftstoffinjektor weist einen im Querschnitt hutförmigen Magnetanker auf, der zur Steuerung des Abflusses von Kraftstoff aus einem Steuerraum eines Ventilstücks dient. Über das Sperren bzw. Freigeben einer mit dem Steuerraum verbundenen Ablaufbohrung im Ventilstück wird in bekannter Art und Weise die Bewegung eines Einspritzglieds (Düsennadel) gesteuert, die wiederum zum Öffnen bzw. Freigeben wenigstens einer Einspritzöffnung im Injektorgehäuse dient. Der bekannte Magnetanker weist eine Durchgangsbohrung auf, in die ein stiftförmiger Fortsatz des Ventilstücks hineinragt, wobei der Fortsatz der radialen Lagerung des Magnetankers dient. Weiterhin weist der Magnetanker im Bereich seiner Durchgangsbohrung auf der dem Ventilstück zugewandten Seite eine Sitzkante auf, die zusammen mit einer an dem Ventilstück um eine Längsachse des Ventilstücks radial umlaufenden, schräg angeordneten Dichtfläche in der abgesenkten Stellung des Magnetankers einen Dichtsitz ausbildet, um dadurch den Abfluss von Kraftstoff aus dem Steuerraum zu verhindern. Wesentlich dabei ist, dass der Bereich der radialen Führungsfläche des Ventilstücks für den Magnetanker, die an dem Fortsatz ausgebildet ist, in Bezug zur Längsachse denselben radialen Abstand aufweist wie die Dichtkante am Magnetanker. Dies hat zur Folge, dass der Bereich des Ventilstücks, der zur radialen Lagerung des Magnetankers dient, dem Druck des Steuerraums, und somit Hoch- bzw. Systemdruck ausgesetzt ist. Ein weiterer Kraftstoffinjektor ist aus der EP 2 749 799 A1 bekannt.

Ein für die Genauigkeit der Zumessung der Kraftstoffmenge wesentliches Kriterium ist das Erreichen eines bestimmten Hubs des Magnetankers bzw. des den Steuerraum verschließenden Ventilglieds. Der (maximale) Ankerhub ist neben der Dimensionierung bzw. Toleranz verschiedener Bauteile insbesondere zu Beginn des Betriebs eines Kraftstoffinjektors von den Bauteiletemperaturen abhängig. So sind Bauteile, die mit System- bzw. Hochdruck beaufschlagt sind, insbesondere im Bereich der Abdichtung der Ablaufbohrung aus dem Steuerraum, einer stärkeren Erwärmung ausgesetzt als von diesem Bereich relativ weit entfernte Bereiche von Bauteilen, da der in dem Motorblock eingebaute Kraftstoffinjektor im Bereich seines Injektorgehäuses noch eine relativ geringe Temperatur aufweist. Die unterschiedlich starke Erwärmung der für den Ankerhub maßgeblichen Bauteile hat zur Folge, dass bei einer stärkeren Erwärmung bzw. Ausdehnung des Magnetankers gegenüber den den Magnetanker umgebenden Bauteilen sich der (maximale) Ankerhub verkürzt bzw. geringer ausfällt im Vergleich zu einem Zustand, bei dem die für den Ankerhub wesentlichen Bauteile zumindest nahezu dieselbe Temperatur aufweisen. Dies hat zur Folge, dass - über die Betriebsdauer des Kraftstoffinjektors betrachtet - bei gleicher Bestromung einer für die Hubbewegung des Magentankers dienenden Magnetspule unterschiedlich hohe Ankerhübe erzielt werden, wobei die Differenz einige Mikrometer beträgt. Dies hat zur Folge, dass bei üblichen Konstruktionen der Ankerhub zum Ausgleich der Temperatureffekte um einen sogenannten Vorhaltewert erhöht werden muss.

### Offenbarung der Erfindung

Der erfindungsgemäße Kraftstoffinjektor mit den Merkmalen des Anspruchs 1 hat den Vorteil, dass er nahezu temperaturunabhängig, d.h. insbesondere auch zu Beginn der Inbetriebnahme des Kraftstoffinjektors, stets zumindest nahezu denselben Ankerhub aufweist. Dies wird erfindungsgemäß dadurch erreicht, dass die Dichtkante am Magnetanker (die der Ausbildung eines Dichtsitzes mit einer Dichtfläche am Ventilstück dient) von der Längsachse des Magnetankers einen kleineren Abstand aufweist als die der Führung des Magnetankers dienende Führungsabschnitt am Magnetanker. Mit anderen Worten gesagt bedeutet dies, dass der Bereich der radialen Führung des Magnetankers von dem Dichtbereich, welcher unter Systemdruck steht, relativ weit beabstandet ist. Dies hat zur Folge, dass der der radialen Führung des Magnetankers am Ventilstück dienende Abschnitt des Magnetankers sich relativ langsam bzw. nahezu zeitgleich und um denselben Betrag erwärmt, wie die den Magnetanker radial umgebenden weiteren Bauteile, die einen Einfluss auf den Ankerhub ausüben. Es wird ermöglicht, dass die für den Ankerhub relevanten Bauteile bzw. Abschnitte sich axial gleich längen.

Vorteilhafte Weiterbildungen des erfindungsgemäßen Kraftstoffinjektors sind in den Unteransprüchen aufgeführt.

Neben der Erkenntnis, dass die Längenänderung des Magnetankers von dem Ort der Radialführung des Magnetankers in Bezug zu seiner Dichtkante abhängt, macht es sich die Erfindung zunutze, dass die (temperaturabhängige) Längenausdehnung des Magnetankers umso geringer ausfällt, desto kompakter bzw. kürzer der Magnetanker in Richtung seiner Längsachse ausgebildet ist. Daher weist der Magnetanker erfindungsgemäß einen radial um die Längsachse umlaufenden, scheibenförmigen Abschnitt auf, an dessen Außenumfang der in Richtung zum Ventilstück ragende Führungsabschnitt angeordnet ist, dessen Innenwand mit einem Führungsbereich am Ventilstück zusammenwirkt. Der im Querschnitt in etwa topfförmig ausgebildete Magnetanker kann entweder als zweiteilig ausgebildeter Magnetanker oder als einstückig ausgebildeter Magnetanker ausgebildet sein. Bei der Ausbildung als zweiteiliger Magnetanker kann darüber hinaus der radial umlaufende Abschnitt in Form einer Führungshülse optional aus einem amagnetischen Werkstoff bzw. Metall ausgebildet sein. Die Verbindung zwischen der Führungshülse und dem zentralen, scheibenförmigen Abschnitt kann insbesondere durch eine Schweißverbindung in Form einer Laserschweißnaht erfolgen. Demgegenüber bietet sich bei einer einstückigen, d.h. monolithischen Ausbildung des Magnetankers dessen Fertigung als Sinterbauteil an, da damit eine relativ kostengünstige Herstellung ermöglicht wird.

Eine bevorzugte konstruktive Ausgestaltung des Ventilstücks, die die Möglichkeit eines axial besonders kurz zu bauenden Magnetankers sowie eines axial relativ langen Ventilstücks im Führungsbereich für den Magnetanker ermöglicht, sieht vor, dass das Ventilstück wenigstens eine, vorzugsweise mehrere, in gleichmäßigen Winkelabständen zueinander angeordnete Abströmbohrungen aufweist, die im Bereich der Führungsfläche des Ventilstücks einen Auslass aufweist/aufweisen, wobei der Auslass die Ablaufbohrung für den Steuerraum bei angehobenem Ventilglied mit einem Niederdruckbereich verbindet. Das Vorsehen mehrerer, in gleichmäßigen Winkelabständen zueinander angeordneter (einen gleichen Strömungsquerschnitt aufweisender) Abströmbohrungen hat den Vorteil, dass zum einen die Drosselverluste minimiert werden, da insgesamt gesehen ein relativ großer Strömungsquerschnitt in Richtung des Niederdruckbereichs bei abgehobenem Ventilglied bzw. Magnetanker zur Verfügung steht, und dass zum anderen auf den Magnetanker keine Quer- bzw. Kippkräfte erzeugt werden, was die Führung des Magentankers vereinfacht bzw. optimiert.

In konstruktiv bevorzugter Weiterbildung derartiger Abströmbohrungen sind diese gegenüber der Längsachse in einem schrägen Winkel angeordnet, derart, dass die Dichtfläche am Fortsatz des Ventilstücks in Bezug auf die Längsachse einen größeren Abstand zum Steuerraum aufweist als die Auslässe der Abströmbohrungen. Mit anderen Worten gesagt bedeutet dies, dass die Abströmbohrungen am Ventilstück unterhalb des Bereichs der Dichtfläche münden. Dadurch wird oberhalb mit der Dichtfläche ein relativ langer axialer Führungsbereich an dem Magnetanker erzielt.

Eine weitere konstruktiv bevorzugte Ausgestaltung des Magnetankers, die es ermöglicht, den Dichtsitz zwischen dem Magnetanker und dem Ventilstück mehr in Richtung des Steuerraums axial zu positionieren, sieht vor, dass der Magnetanker in einem zentralen Bereich ein in Richtung zum Ventilstück ragenden, stift- oder hülsenförmigen ersten Fortsatz aufweist, an dessen dem Ventilstück zugewandten Stirnseite die Dichtkante ausgebildet ist, und dass der erste Fortsatz zumindest bei abgesenktem Magnetanker in eine Vertiefung des Ventilstücks eintaucht.

Zusätzlich oder alternativ sieht es eine weitere konstruktiv bevorzugte Ausgestaltung des Magnetankers vor, dass dieser in einem zentralen Bereich einen in Richtung zur Magnetspule bzw. zum Magnetkern ragenden, stift- oder hülsenförmigen zweiten Fortsatz aufweist, der in eine Durchgangsöffnung eines Magnetkerns mit geringem radialen Spiel axial eintaucht. Das Eintauchen des zweiten Fortsatzes in die Durchgangsöffnung des Magnetkerns hat den Vorteil, dass durch die axial relativ lange Führung Leckageverluste verringert werden, die typischerweise durch einen den Magnetanker axial durchsetzenden Ankerbolzen entstehen.

Um einerseits die axiale Führungslänge des radial umlaufenden Abschnitts am Magnetanker im Bereich des Fortsatzes des Ventilstücks zu maximieren und ein Klemmen bzw. Kippen des Magnetankers zu verhindern, und um andererseits den Fortsatz in seiner axialen Länge relativ kurz gestalten zu können, ist es vorgesehen, dass der wenigstens eine Auslass der Abströmbohrung im Bereich des Magnetankers mündet und dass der Magnetanker wenigstens eine Durchlassöffnung aufweist, die in Überdeckung mit dem Auslass angeordnet ist. Hierzu wird ergänzend erläutert, dass es in der Praxis sinnvoll ist, mehrere, in ungleichförmigen Winkelabständen zueinander angeordnete Durchlassöffnungen an dem radial umlaufenden Abschnitt des Magnetankers auszubilden, wobei diese in einer quer zur Längsachse verlaufenden Richtung, d.h. in Umfangsrichtung, eine größere Erstreckung aufweisen als die Auslasse der Abströmbohrungen. Dadurch ist es möglich, dass sich der Magnetanker auf dem Fortsatz des Ventilstücks drehen kann und unabhängig von seiner Drehwinkellage auf dem Fortsatz beispielsweise wenigstens zwei, auf gegenüberliegenden Seiten angeordnete Auslässe von Abströmbohrungen über die Durchlassöffnungen am Magnetanker druckentlastbar sind bzw. über die Durchlassöffnungen Kraftstoff in den Niederdruckbereich abströmen kann.

Alternativ ist es jedoch auch zur Vereinfachung der Konstruktion des Magnetankers denkbar, dass der Auslass der wenigstens einen Abströmbohrung auf der der Magnetspule abgewandten Seite unterhalb des Magnetankers mündet.

Da der radial umlaufende (flache) Abschnitt des Magnetankers in der Schließstellung zumindest nahezu in Kontakt mit der ihm zugewandten Stirnfläche des Fortsatzes des Ventilstücks angeordnet ist, ist es darüber hinaus von Vorteil, wenn der Magnetanker zumindest im Überdeckungsbereich mit der dem Magnetanker zugewandten Stirnseite des Ventilstücks wenigstens einen Durchlass aufweist. Hintergrund hierfür ist, dass es wünschenswert ist, nach dem Ende der Bestromung, d.h. zum Ausbilden des Dichtsitzes zwischen dem Magnetanker und dem Ventilstück, eine möglichst rasche Schließbewegung ermöglichen zu können. Dies setzt jedoch voraus, dass sich zwischen der dem scheibenförmigen Abschnitt des Magnetankers zugewandten Stirnfläche des Ventilstücks und dem scheibenförmigen Abschnitt des Magnetankers kein Kraftstoff befindet, der ansonsten zu einer hydraulischen Dämpfung der Magnetankerschließbewegung führen würde. Diese Dämpfung lässt sich durch den angesprochenen Durchlass am Magnetanker verhindern bzw. reduzieren. Dabei kann die Anzahl und Größe der Durchlässe dem gewünschten Dämpfungsverhalten des Magnetankers angepasst werden.

Zuletzt umfasst die Erfindung auf die Verwendung eines soweit beschriebenen erfindungsgemäßen Kraftstoffinjektors für selbstzündende Brennkraftmaschinen, wobei der Kraftstoffinjektor dazu ausgebildet ist, bei einem Systemdruck von mehr als 2000bar zu arbeiten.

Weitere Vorteile, Merkmale und Einzelheiten der Erfindung ergeben sich aus der Beschreibung bevorzugter Ausführungsbeispiele sowie anhand der Zeichnung.

Diese zeigt in:
- Fig. 1: einen Teilbereich eines erfindungsgemäßen Kraftstoffinjektors in einem Längsschnitt,
- Fig. 2: ein Ventilstück mit seinem damit zusammenwirkenden Magnetanker in einer perspektivischen Halbschnittdarstellung, wobei der Magnetanker eine kürzere axiale Längs aufweist als der bei dem Kraftstoffinjektor gemäß der Fig. 1 verwendete Magnetanker,
- Fig. 3: ein Detail der Fig. 2 in einem Teillängsschnitt und
- Fig. 4: einen modifizierten Magnetanker in einer perspektivischen Halbschnittdarstellung entsprechend der Fig. 2, wie er bei dem Kraftstoffinjektor gemäß der Fig. 1 verwendet wird.

Gleiche Elemente bzw. Elemente mit gleicher Funktion sind in den Figuren mit den gleichen Bezugsziffern versehen.

Der in den Figuren gezeigte Kraftstoffinjektor 100 dient dem Einspritzen von Kraftstoff in den nicht gezeigten Brennraum einer selbstzündenden Brennkraftmaschine. Insbesondere ist der Kraftstoffinjektor 100 Bestandteil eines sogenannten Common-Rail-Einspritzsystems, das vorzugsweise einen Systemdruck von mehr als 2000bar aufweist.

Der Kraftstoffinjektor 100 weist ein Injektorgehäuse 11 auf, in das ein Druckstutzen 12 einschraubbar ist. Der Druckstutzen 12 ist mit einer nicht gezeigten Kraftstoffversorgungsleitung verbunden und dient der Versorgung eines Hochdruckraums 13 mit unter Hochdruck bzw. unter Systemdruck stehendem Kraftstoff. Der Hochdruckraum 13 ist in einer Ausnehmung 14 des Injektorgehäuses 11 ausgebildet, in der auch ein Ventilstück 15 eingesetzt ist. Das Ventilstück 15 weist eine von einer Stirnseite des Ventilstücks 15 ausgehende Ausnehmung in Form einer sacklochförmigen Bohrung 17 auf, in der eine als Einspritzglied 19 dienende Düsennadel 20 entlang einer Längsachse 22 hubbeweglich angeordnet ist. Die Düsennadel 20 dient in bekannter Art und Weise dem Freigeben bzw. Verschließen wenigstens einer im Injektorgehäuse 11 ausgebildeten Einspritzöffnung, über die der Kraftstoff aus dem Hochdruckraum 13 in den Brennraum der Brennkraftmaschine abgegeben werden kann. In der in der Fig. 1 dargestellten Stellung der Düsennadel 20 befindet sich diese in ihrer abgesenkten, die wenigstens eine Einspritzöffnung verschließenden Position.

Die Bohrung 17 begrenzt zusammen mit der einen Stirnseite der Düsennadel 20 in dem Ventilstück 15 einen Steuerraum 25, der über eine vom Grund der Bohrung 17 ausgehende Ablaufbohrung 26, die konzentrisch zur Längsachse 22 angeordnet ist, in einen Niederdruckbereich 28 des Injektorgehäuses 11 bzw. des Kraftstoffinjektors 100 druckentlastbar ist. Beispielhaft weist die Ablaufbohrung 26 einen einen geringeren Strömungsquerschnitt aufweisenden Abschnitt zur Ausbildung einer Abströmdrossel 29 auf. Der Steuerraum 25 ist mittels wenigstens einer Zulaufbohrung 30 aus dem Hochdruckraum 13 befüllbar.

Das Ventilstück 15 sitzt mit einem im Durchmesser vergrößerten Abschnitt 31 an einem stufenförmigen Absatz 32 der Ausnehmung 14 in dem Injektorgehäuse 11 axial an und ist mittels einer Spannmutter 34 axial gegen den Absatz 32 verspannt. Auf der dem Steuerraum 25 abgewandten Seite des Abschnitts 31 weist das Ventilstück 15 einen in etwa stiftförmigen Fortsatz 35 auf, an dessen dem Steuerraum 25 abgewandten Seite die Ablaufbohrung 26 mündet.

Zur Steuerung des Abflusses von Kraftstoff aus dem Steuerraum 25 in den Niederdruckbereich 28 des Kraftstoffinjektors 100 ist es erforderlich, die Ablaufbohrung 26 auf der dem Steuerraum 25 abgewandten Seite dicht zu verschließen bzw. zu öffnen. Hierzu ist an dem Ventilstück 15 nahe des Mündungsbereichs 37 der Ablaufbohrung 26 eine um die Längsachse 22 radial umlaufende, konisch angeordnete Dichtfläche 38 vorgesehen (Fig. 2 und 3). Die Dichtfläche 38 wirkt, wie insbesondere anhand der Fig. 3 erkennbar ist, mit einer an einem als Ventilglied dienenden Magnetanker 40 ausgebildeten, ebenfalls radial um die Längsachse 22 umlaufenden Dichtkante 42 zusammen. Der Magnetanker 40 ist in Richtung der Längsachse 22 heb- und senkbar. In der in den Figuren dargestellten Stellung des Magnetankers 40 weist dieser seine untere, dem Ventilstück 15 zugewandte Position auf, bei der die Dichtkante 42 mit der Dichtfläche 38 zur Ausbildung eines Dichtsitzes 43 zusammenwirkt, um ein Abströmen von Kraftstoff aus dem Steuerraum 25 zu vermeiden.

Der Bereich der Dichtfläche 38 am Ventilstück 15 ist innerhalb einer Vertiefung 45 am Ventilstück 15 ausgebildet, wobei die Vertiefung 45 einen radial umlaufenden Rand 47 aufweist. Im Bereich des Rands 47 sind mehrere, vorzugsweise in gleichgroßen Winkelabständen zueinander angeordnete Abströmbohrungen 48 vorgesehen, die in Bezug zu einer Senkrechten zur Längsachse 22 in einem schrägen Winkel a, welcher beispielsweise zwischen 25° und 60° beträgt, angeordnet sind. Die Abströmbohrungen 48 gehen vom Bereich der Innenwand 49 der Vertiefung 45 aus und münden im Bereich eines radial umlaufenden Führungsbereichs 50 an dem Fortsatz 35 des Ventilstücks 15 im Bereich jeweils eines Auslasses 52. Bei von der Dichtfläche 38 angehobenem Magnetanker 40 wird somit eine hydraulische Verbindung zwischen dem Mündungsbereich 37 der Ablaufbohrung 26, der Vertiefung 45 und den Abströmbohrungen 48 in dem Niederdruckbereich 28 des Kraftstoffinjektors 100 ausgebildet.

Der Magnetanker 40 weist einen um die Längsachse 22 radial umlaufenden, in etwa scheibenförmigen Abschnitt 54 auf, der von einer radial umlaufenden, in Richtung zum Steuerraum 25 ragenden Führungsabschnitt 56 begrenzt ist. Der Führungsabschnitt 56 wirkt mit seiner Innenwand 58 mit dem Führungsbereich 50 an dem Fortsatz 35 zusammen, derart, dass zwischen dem Fortsatz 35 und dem Führungsabschnitt 56 eine radiale Führung für den Magnetanker 40 ausgebildet ist. In Höhe der Auslässe 52 der Abströmbohrungen 48 weist der Führungsabschnitt 56 des Magnetankers 40 vorzugsweise mehrere, in Art von Langlöchern in Umfangsrichtung des Führungsabschnitts 56 angeordneter Durchlassöffnungen 60 auf, die vorzugsweise in ungleichförmigen Winkelabständen zueinander um die Längsachse 22 angeordnet sind, um unabhängig von der Drehwinkelposition des Magnetankers 40 in Bezug zur Längsachse 22 stets in Überdeckung mit den Auslässen 52 der Abströmbohrungen 48 angeordnet zu sein. Weiterhin weisen die Durchlässe 60 eine derartige Höhe auf, dass unabhängig von der axialen Position des Magnetankers 40 in Bezug zur Längsachse 22 eine Überdeckung zwischen den Auslässen 52 und den Durchlässen 60 erzielt ist. Die radiale Führung des Magnetankers 40 findet somit sowohl in einem axialen Bereich oberhalb der Durchlässe 60 als auch in einem axialen Bereich (jeweils bezogen auf die Längsachse 22) unterhalb der Durchlässe 60 statt.

Wie insbesondere anhand der Fig. 2 darüber hinaus erkennbar ist, weist der plattenförmige Abschnitt des Magnetankers 40 darüber hinaus mehrere, vorzugsweise in gleichmäßigen Winkelabständen um die Längsachse 22 angeordnete weitere Durchlässe 62 in Form von radial von der Längsachse 22 wegragenden Schlitzen auf. Diese Schlitze erstrecken sich bis zum Rand des scheibenförmigen Abschnitts des Magnetankers 40 sowie darüber hinaus etwas in Richtung des radial umlaufenden Führungsbereichs 50 des Magnetankers 40. Wie insbesondere anhand der Fig. 3 erkennbar ist, ist die dem Ventilstück 15 zugewandte (untere) Stirnfläche 64 des Magnetankers 40 in der Schließstellung des Magnetankers 40 unter Ausbildung eines lediglich geringen Axialspalts 65 zur Stirnfläche 66 im Bereich des Rands 47 des Ventilstücks 15 angeordnet.

Der Magnetanker 40 weist darüber hinaus auf der dem Ventilstück 15 zugewandten Seite einen ersten Fortsatz 68 auf, der in die Vertiefung 45 des Ventilstücks 15 axial hineinragt, wobei an dem ersten Fortsatz 68 die Dichtkante 42 ausgebildet ist. Die Dichtkante 42 weist von der Längsachse 22 einen Abstand a auf, der kleiner ist als der Abstand A der Innenwand 58 von der Längsachse 22 (Fig. 3). Weiterhin weist der Magnetanker 40 auf der dem Ventilstück 15 abgewandten Seite einen zweiten Fortsatz 70 auf, wobei die beiden Fortsätze 68, 70 von einer Durchgangsbohrung 72 durchsetzt sind, die einen in der Fig. 1 erkennbaren Ankerbolzen 73 radial umgeben. Der Ankerbolzen 73 ist im Bereich einer Durchgangsöffnung 75 eines Magnetkerns 76 angeordnet. Dabei taucht der zweite Fortsatz 70 des Magnetankers 40 axial in die Durchgangsöffnung 75 des Magnetkerns 76 ein. Auf der dem ersten Fortsatz 68 abgewandten Oberseite des zweiten Fortsatzes 70 stützt sich an dem zweiten Fortsatz 70 eine den Ankerbolzen 73 radial umgebende Druckfeder 78 ab, die den Magnetanker 40 durch Federkraft beaufschlagt und diesen in Richtung seiner Schließstellung kraftbeaufschlagt.

Der Magnetanker 40 wirkt mit einer im Bereich des Magnetkerns in einer radial um die Längsachse 22 umlaufenden Vertiefung angeordneten Magnetspule 80 zusammen, die über Anschlusspins 81, 82 elektrisch kontaktierbar bzw. mit einer Versorgungsspannung versorgbar ist. Bei einer Bestromung der Magnetspule 80 wird der Magnetanker 40 entgegen der Federkraft der Druckfeder 78 aus seiner Schließstellung angehoben, um einen Abfluss von Druckmitteln aus dem Steuerraum 25 zu ermöglichen. Dabei liegt der Magnetanker 40, unter axialer Zwischenlage einer nicht dargestellten Restluftspaltscheibe, axial an dem Magnetkern 76 an, wodurch der maximale Ankerhub des Magnetankers 40 begrenzt ist.

Bei einem Anheben des Magnetankers 40 aus seiner Schließstellung und einem Abströmen von Kraftstoff aus dem Steuerraum 25 in Richtung des Niederdruckbereichs 28 des Kraftstoffinjektors 100 erfolgt, in bekannter Art und Weise, ein stärkeres Eintauchen der Düsennadel 20 in den Steuerraum 25, wodurch die wenigstens eine am Kraftstoffinjektor 100 ausgebildete Einspritzöffnung freigegeben wird.

In der Fig. 4 ist ein gegenüber den Fig. 2 und 3 modifizierter Magnetanker 40a dargestellt. Der Magnetanker 40a unterscheidet sich von dem Magnetanker 40 dadurch, dass dieser in Bezug auf seine axiale Erstreckung bzw. Länge entweder kürzer ausgebildet ist, d.h. einen axial kürzer ausgebildeten Führungsabschnitt 56 aufweist, bzw. dass die Auslässe 52 der Abströmbohrungen 48 unterhalb einer unteren Stirnkante 84 des Führungsabschnitts 56 angeordnet sind. Dadurch ist es nicht erforderlich, dass der Magnetanker 40a Durchlässe 60 aufweist.

## Patentansprüche

1. Kraftstoffinjektor (100), mit einem Injektorgehäuse (11), in dem ein Einspritzglied (19) hubbeweglich geführt ist, mit einem Ventilstück (15), in dem eine Ausnehmung (17) ausgebildet ist, die zusammen mit dem Einspritzglied (19) einen Steuerraum (25) begrenzt, der über eine Ablaufbohrung (26) in einen Niederdruckbereich (28) des Injektorgehäuses (11) druckentlastbar ist, wobei die Ablaufbohrung (26) von einem als Magnetanker (40; 40a) zumindest mittelbar ausgebildeten Ventilglied mittels einer Dichtkante (42) im Bereich einer am Ventilstück (15) ausgebildeten Dichtfläche (38) freigebbar bzw. verschließbar ist, und wobei der mit einer Magnetspule (80) zusammenwirkende Magnetanker (40; 40a) entlang einer Längsachse (22) verschiebbar und von einem Fortsatz (35) des Ventilstücks (15) an einem radial umlaufenden Führungsbereich (50) des Ventilstücks (15) radial geführt ist, wobei der Abstand (a) der Dichtkante (42) am Magnetanker (40; 40a) von der Längsachse (22) kleiner ist als der Abstand (A) eines mit dem Führungsbereich (50) am Ventilstück (15) zusammenwirkenden Führungsabschnitts (56; 56a) des Magnetankers (40; 40a) von der Längsachse (22),
**dadurch gekennzeichnet, dass**
der Magnetanker (40; 40a) einen radial um die Längsachse (22) umlaufenden, scheibenförmigen Abschnitt (54) aufweist, an dessen Außenumfang der in Richtung zum Ventilstück (15) ragende Führungsabschnitt (56; 56a) angeordnet ist, dessen Innenwand (58) mit dem Führungsbereich (50) am Ventilstück (15) zusammenwirkt.

2. Kraftstoffinjektor nach Anspruch 1,
**dadurch gekennzeichnet,**
**dass** das Ventilstück (15) wenigstens eine, vorzugsweise mehrere, in gleichmäßigen Winkelabständen um die Längsachse (22) angeordnete Abströmbohrungen (48) aufweist, die im Bereich des Führungsbereichs (50) des Ventilstücks (15) ein Auslass (52) aufweist, wobei der Auslass (52) die Ablaufbohrung (26) für den Steuerraum (25) bei angehobenem Ventilglied mit dem Niederdruckbereich (28) verbindet.

3. Kraftstoffinjektor nach Anspruch 2,
**dadurch gekennzeichnet,**
**dass** die wenigstens eine Abströmbohrung (48) gegenüber der Längsachse (22) in einem schrägen Winkel (α) angeordnet ist, derart, dass die Dichtfläche (38) in Bezug auf die Längsachse (22) einen größeren Abstand zum Steuerraum (25) aufweist als der Auslass (52).

4. Kraftstoffinjektor nach einem der Ansprüche 1 bis 3,
**dadurch gekennzeichnet,**
**dass** der Magnetanker (40; 40a) in einem zentralen Bereich einen in Richtung zum Ventilstück (15) ragenden, stift- oder hülsenförmigen ersten Fortsatz (68) aufweist, an dessen dem Ventilstück (15) zugewandter Stirnseite die Dichtkante (42) ausgebildet ist, und dass der erste Fortsatz (68) zumindest bei abgesenktem Magnetanker (40; 40a) in eine Vertiefung (45) des Ventilstücks (15) eintaucht.

5. Kraftstoffinjektor nach einem der Ansprüche 1 bis 4,
**dadurch gekennzeichnet,**
**dass** der Magnetanker (40; 40a) in einem zentralen Bereich einen in Richtung zur Magnetspule (80) ragenden, stift- oder hülsenförmigen zweiten Fortsatz (70) aufweist, der in eine Durchgangsöffnung (75) eines Magnetkerns (76) mit geringem radialen Spiel axial eintaucht.

6. Kraftstoffinjektor nach einem der Ansprüche 2 bis 5,
**dadurch gekennzeichnet,**
**dass** der Auslass (52) der wenigstens einen Abströmbohrung (48) auf der der Magnetspule (80) abgewandten Seite unterhalb des Magnetankers (40; 40a) mündet.

7. Kraftstoffinjektor nach einem der Ansprüche 2 bis 5,
**dadurch gekennzeichnet,**
**dass** der Auslass (52) der wenigstens einen Abströmbohrung (48) im Bereich des Magnetankers (40) mündet, und dass der Magnetanker (40) wenigstens eine Durchlassöffnung (60) aufweist, die in Überdeckung mit dem Auslass (52) angeordnet ist.

8. Kraftstoffinjektor nach einem der Ansprüche 1 bis 7,
**dadurch gekennzeichnet,**
**dass** der Magnetanker (40; 40a) zumindest im Überdeckungsbereich mit einer dem Magnetanker (40; 40a) zugewandten Stirnseite des Ventilstücks (15) wenigstens einen Durchlass (62) aufweist.

9. Verwendung eines Kraftstoffinjektors (100) nach einem der Ansprüche 1 bis 8 für selbstzündende Brennkraftmaschinen, wobei der Kraftstoffinjektor (100) dazu ausgebildet ist, bei einem Systemdruck von mehr als 2000 bar zu arbeiten.

## Claims

1. Fuel injector (100), having an injector housing (11), in which an injection element (19) is guided so as to be movable in reciprocating fashion, having a valve piece (15) in which there is formed a recess (17) which, together with the injection element (19), delimits a control chamber (25) which can be relieved of pressure via an outflow bore (26) into a low-pressure region (28) of the injector housing (11), wherein the outflow bore (26) can be opened up and closed by a valve element, which is formed at least indirectly as a magnet armature (40; 40a), by means of a sealing edge (42) in the region of a sealing surface (38) formed on the valve piece (15), and wherein the magnet armature (40; 40a), which interacts with a magnet coil (80), is displaceable along a longitudinal axis (22) and guided radially by a projection (35) of the valve piece on a radially encircling guide region (50) of the valve piece (15), wherein the spacing (a) of the sealing edge (42) on the magnet armature (40; 40a) to the longitudinal axis (22) is smaller than the spacing (A) of a guide section (56; 56a), which interacts with the guide region (50) on the valve piece (15), of the magnet armature (40; 40a) to the longitudinal axis (22),
**characterized in that**
the magnet armature (40; 40a) has a disc-shaped section (54) which radially encircles the longitudinal axis (22) and on the outer circumference of which is arranged the guide section (56; 56a), which projects in the direction of the valve piece (15) and the inner wall (58) of which interacts with the guide region (50) on the valve piece (15).

2. Fuel injector according to Claim 1,
**characterized**
**in that** the valve piece (15) has at least one, preferably multiple, outflow bores (48) which are arranged at uniform angular intervals about the longitudinal axis (22) and which have an outlet (52) in the region of the guide region (50) of the valve piece (15), wherein the outlet (52) connects the outflow bore (26) for the control chamber (25) to the low-pressure region (28) when the valve element is in a raised state.

3. Fuel injector according to Claim 2,
**characterized**
**in that** the at least one outflow bore (48) is arranged at an oblique angle (α) with respect to the longitudinal axis (22) such that, in relation to the longitudinal axis (22), the sealing surface (38) has a greater spacing to the control chamber (25) than the outlet (52).

4. Fuel injector according to any one of Claims 1 to 3,
**characterized**
**in that** the magnet armature (40; 40a) has, in a central region, a pin-like or sleeve-like first projection (68) which projects in the direction of the valve piece (15) and on whose end side facing towards the valve piece (15) the sealing edge (42) is formed, and in that, at least when the magnet armature (40; 40a) is in a lowered state, the first projection (68) protrudes into a depression (45) of the valve piece (15).

5. Fuel injector according to any one of Claims 1 to 4,
**characterized**
**in that** the magnet armature (40; 40a) has, in a central region, a pin-like or sleeve-like second projection (70) which projects in the direction of the magnet coil (80) and which protrudes axially, with a small degree of radial play, into a passage opening (75) of a magnet core (76).

6. Fuel injector according to any one of Claims 2 to 5,
**characterized**
**in that** the outlet (52) of the at least one outflow bore (48) opens out, on the side averted from the magnet coil (80), below the magnet armature (40; 40a) .

7. Fuel injector according to any one of Claims 2 to 5,
**characterized**
**in that** the outlet (52) of the at least one outflow bore (48) opens out in the region of the magnet armature (40), and in that the magnet armature (40) has at least one passage opening (60) which is arranged so as to overlap the outlet (52).

8. Fuel injector according to any one of Claims 1 to 7,
**characterized**
**in that** the magnet armature (40; 40a) has at least one passage (62) at least in the region of overlap with an end side, facing towards the magnet armature (40; 40a), of the valve piece (15).

9. Use of a fuel injector (100) according to any one of Claims 1 to 8 for auto-ignition internal combustion engines, wherein the fuel injector (100) is designed to operate at a system pressure of more than 2000 bar.

## Revendications

1. Injecteur de carburant (100), comportant un boîtier d'injecteur (11) dans lequel un élément d'injection (19) est guidé de manière à pouvoir effectuer un mouvement de va-et-vient, comportant une pièce de soupape (15) dans laquelle un évidement (17) est réalisé, lequel délimite une chambre de commande (25) conjointement avec l'élément d'injection (19), chambre de commande dont la pression peut être réduite par le biais d'un alésage de purge (26) dans une région basse pression (28) du boîtier d'injecteur (11), l'alésage de purge (26) pouvant être dégagé ou pouvant être fermé par un élément de soupape réalisé au moins indirectement comme armature magnétique (40 ; 40a) au moyen d'une arête d'étanchéité (42) dans la région d'une surface d'étanchéité (38) réalisée sur la pièce de soupape (15), et l'armature magnétique (40 ; 40a) coopérant avec une bobine magnétique (80) étant déplaçable le long d'un axe longitudinal (22) et étant guidée radialement par un prolongement (35) de la pièce de soupape (15) sur une région de guidage (50) radialement périphérique de la pièce de soupape (15), la distance (a) de l'arête d'étanchéité (42) sur l'armature magnétique (40 ; 40a) à l'axe longitudinal (22) étant inférieure à la distance (A) d'une partie de guidage (56 ; 56a) de l'armature magnétique (40 ; 40a) coopérant avec la région de guidage (50) sur la pièce de soupape (15) à l'axe longitudinal (22),
**caractérisé en ce que**
l'armature magnétique (40 ; 40a) comprend une partie (54) en forme de disque s'étendant radialement autour de l'axe longitudinal (22), partie sur la périphérique extérieure de laquelle est disposée la partie de guidage (56 ; 56a) faisant saillie en direction de la pièce de soupape (15), partie de guidage dont la paroi intérieure (58) coopère avec la région de guidage (50) sur la pièce de soupape (15) .

2. Injecteur de carburant selon la revendication 1,
**caractérisé en ce que**
la pièce de soupape (15) comprend au moins un, de préférences plusieurs alésages d'écoulement (48) disposés à des distances angulaires régulières autour de l'axe longitudinal (22), lesquels alésages d'écoulement comprennent une sortie (52) dans la région de la région de guidage (50) de la pièce soupape (15), la sortie (52) reliant l'alésage de purge (26) pour la chambre de commande (25), lorsque l'élément de soupape est soulevé, à la région basse pression (28).

3. Injecteur de carburant selon la revendication 2,
**caractérisé en ce que**
l'au moins un alésage d'écoulement (48) est disposé suivant un angle oblique (α) par rapport à l'axe longitudinal (22), de telle sorte que la surface étanchéité (38) présente, par rapport à l'axe longitudinal (22), une plus grande distance à la chambre de commande (25) que la sortie (52).

4. Injecteur de carburant selon l'une des revendications 1 à 3,
**caractérisé en ce que**
l'armature magnétique (40 ; 40a) comprend dans une région centrale un premier prolongement (68) en forme de goupille ou de douille faisant saillie en direction de la pièce de soupape (15), prolongement sur le côté frontal, tourné vers la pièce de soupape (15), duquel l'arête d'étanchéité (42) est réalisée, et **en ce que** le premier prolongement (68) plonge dans un renfoncement (45) de la pièce de soupape (15) lorsque l'armature magnétique (40 ; 40a) est abaissée.

5. Injecteur de carburant selon l'une des revendications 1 à 4,
**caractérisé en ce que**
l'armature magnétique (40 ; 40a) comprend dans une région centrale un deuxième prolongement (70) en forme de goupille ou de douille faisant saillie en direction de la bobine magnétique (80), lequel prolongement plonge axialement dans une ouverture traversante (75) d'un noyau magnétique (76) avec un jeu radial faible.

6. Injecteur de carburant selon l'une des revendications 2 à 5,
**caractérisé en ce que**
la sortie (52) de l'au moins un alésage d'écoulement (48) débouche en dessous de l'armature magnétique (40 ; 40a) sur le côté opposé à la bobine magnétique (80).

7. Injecteur de carburant selon l'une des revendications 2 à 5,
**caractérisé en ce que**
la sortie (52) de l'au moins un alésage d'écoulement (48) débouche dans la région de l'armature magnétique (40), et **en ce que** l'armature magnétique (40) comprend au moins une ouverture de passage (60) qui est disposée en chevauchement avec la sortie (52).

8. Injecteur de carburant selon l'une des revendications 1 à 7,
**caractérisé en ce que**
l'armature magnétique (40 ; 40a) comprend au moins un passage (62) au moins dans la région de chevauchement avec un côté frontal, tourné vers l'armature magnétique (40 ; 40a), de la pièce de soupape (15).

9. Utilisation d'un injecteur de carburant (100) selon l'une des revendications 1 à 8 pour des moteurs à combustion interne à autoallumage, l'injecteur de carburant (100) étant réalisé pour fonctionner à une pression de système de plus de 2000 bars.
